# FASCICULE DE BREVET EUROPEEN

(11) **EP 0 320 459 B1**
(45) Date de publication et mention de la délivrance du brevet: **07.08.1991**
(21) Numéro de dépôt: 88830415.1
(22) Date de dépôt: 12.10.1988
(51) Int. Cl.: D05B 23/00, D05B 33/00, D05B 33/02

(54) **Dispositif pour le transfert automatique des collants d'une machine à coudre les collants à un transporteur del collants en paquets**
Ausgangsvorrichtung für Strumpfhosennähmaschine
Device for automatically transferring pantyhose from a sewing machine to a packaged pantyhose transporting unit

(30) Priorité: 16.10.1987 IT 951187
(43) Date de publication de la demande: 14.06.1989
(73) Titulaire: SOLIS S.r.l., I-50029 Tavarnuzze Firenze (IT)
(72) Inventeur: Gazzarrini, Vinicio, I-50123 Impruneta (Firenze) (IT)
(74) Mandataire: Martini, Lazzaro

(56) Documents cités:
- US-A- 3 580 392
- US-A- 3 780 682
- US-A- 4 539 924
- US-A-46 152 888

## Description

La présente invention concerne un dispositif pour transférer automatiquement les collants produits par une machine qui coud les collants à un transporteur des collants en paquets.

Il est connu, d'après le brevet EP-A-0309419, un transporteur automatique des collants d'un premier à deuxième groupe de machines de finissage des collants, comprenant un transporteur, par exemple rectiligne, avec des courroies horizontales, à mouvement intermittent, bidirectionnel, avec une station de chargement en correspondance de la station de déchargement d'au moins une machine du premier groupe, avec une station de déchargement en correspondance d'au moins une machine du deuxième groupe, et avec plusieurs stations équidistantes intermédiaires, d'arrêt ou pause, chaque station étant pourvue d'un support pour un paquet de collants superposés et orientés de la même manière, lequel est mobile verticalement pour assumer deux positions, l'une s'élevant au-dessus du transporteur pour permettre le chargement, le déchargement et l'arrêt d'un paquet correspondant, et l'autre disparaissant dessous le transporteur, pour permettre le dépôt du paquet sur le transporteur et le déplacement successif, et chaque station de chargement étant pourvue d'une planchette articulée de manière à se trouver verticale et surélevée par rapport au transporteur en phase de composition d'un paquet et respectivement horizontale et hors du transporteur en phase de dépôt du paquet sur les courroies correspondantes.

La présente invention a pour but de proposer un dispositif automatique pour prendre un par un les collants dans la station de déchargement d'une machine pour collants avec coutures, les transporter en position suspendue hors de ladite machine, les orienter dans une position prédéterminée et les déposer en formant un paquet, sur ladite planchette prévue dans une station de chargement dudit transporteur des collants en paquets.

Ce résultat a été atteint conformément à l'invention en utilisant: les caractéristiques indiquées dans la partie caractérisante de la revendication 1.

Les avantages obtenus grâce à l'invention consistent dans le fait qu'il est possible de prélever automatiquement les collants d'une machine qui les coud, avec ou sans arrêt de celle-ci; qu'il est possible d'alimenter un transporteur des collants en paquets avec le même rythme que celui de la machine qui les coud; qu'il est possible d'utiliser deux dispositifs identiques qui, en prélevant les collants de deux machines correspondantes pour coudre les collants, alimentent simultanément un même transporteur des collants en paquets.

Ces avantages et caractéristiques ainsi que d'autres seront plus et mieux compris de chaque homme du métier à la lumière de la description qui va suivre et à l'aide des dessins annexés donnés à titre d'exemple pratique de l'invention, mais à ne pas considérer dans le sens limitatif; dessins sur lesquels:
― la FIG. 1 représente une vue axométrique d'ensemble d'un dispositif selon l'invention dans sa phase active;
― la FIG. 2 représente le détail des moyens de transfert des collants;
― les FIG. 3 et 3A représentent, en plan et en vue latérale, les moyens de la Fig. 2 en arrêt dans la station de déchargement de la machine pour coudre les collants;
― les FIG. 4 et 4A représentent, en plan et en vue latérale, les moyens de la Fig. 2 avant d'entrer dans l'ouverture du corps d'un collant cousu;
― les FIG. 5 et 5A représentent, en plan et en vue latérale, les moyens de la Fig. 2 ayant déjà pénétré dans l'ouverture du collant cousu;
― les FIG. 6 et 6A représentent, en plan et en vue latérale, les moyens de la Fig. 2 après la prise du bord élastique du collant;
― la FIG. 7 représente, en vue de face, les moyens de la Fig. 2, pendant l'orientation du corps du collant dans une position prédéterminée;
― la FIG. 8 représente, en vue de face, les moyens de la Fig. 2, à la fin de l'orientation du corps du collant;
― la FIG. 9 représente le détail du corps du collant après sa couture;
― la FIG. 10 représente le détail du corps même du collant sur les moyens de la Fig. 8;
― la FIG. 11 représente, en vue latérale, les moyens de la Fig. 2, à proximité du déchargement du collant;
― la FIG. 12 représente, en vue latérale, les moyens de la Fig. 2 après le déchargement du collant de manière à faire partie d'un paquet, dans la station de chargement d'un transporteur des collants en paquets, du type avec courroies.

Réduit à sa structure essentielle et en référence aux dessins annexés, un dispositif pour transférer automatiquement les collants produits par une machine qui coud les collants à un transporteur des collants en paquets comprend, en conformité avec l'invention:
― une structure portante 1 avec une voie rectiligne horizontale 10 qui s'étend de la station de déchargement d'une machine (LC) qui coud les collants à une station de chargement d'un transporteur (BG) des collants en paquets;
― un chariot 2, avec mouvement alternatif sur ladite voie 10 et une brève pose au point mort en correspondance de la machine LC, et portant une pince 3 à pointes plates, parallèles et horizontales, l'une 30 fixe et l'autre 31 à mouvement vertical alternatif pour saisir et tenir, en un point correspondant de son coin supérieur, le bord élastique 40 du collant 4 lorsque son corps, qui est enfilé sur les formes 9 de la machine LC, est élargi en rectangle horizontal et qu'il est ouvert vers l'intérieur de la machine LC elle-même. A ladite pince 3 est associée un doigt 5, droit, parallèle aux pointes de la pince 3, à mouvement alternatif transversal par rapport à la pince et dont la course d'éloignement de la pince, alors que celle-ci est arrêtée en engageant le bord élastique du collant, fait en sorte que les coutures 42 du collant 4, qui se trouvent dans un même plan horizontal à la fin de la couture, se placent, hors de la machine LC, dans un même plan vertical;
― des moyens pour faire tourner, d'environ 90° autour d'un axe horizontal et pendant la course aller du chariot 2, ladite pince 3 et ledit doigt 5 avec le bords élastique du collant 4 soutenu par elles et le reste du collant en position suspendue, comprenant une came 6, solidaire de la structure 1, un levier 7 avec un galet 70 coulissant sur ladite came 6, un secteur denté 8 solidaire avec ledit levier, une couronne dentée 9 en prise avec ledit secteur 8 et solidaire avec la pince 3, un ressort de rappel 11.

Ladite rotation est prévue pour permettre d'orienter et de poser le bord élastique du corps et au moins une partie du corps du collant, d'un coté d'une planchette verticale située au-dessous 12 prévue en correspondance de la station de chargement d'un transporteur des collants BG en paquets, et de poser respectivement les jambes disjointes du collant de l'autre côté de ladite planchette 12, et de manière à ce que le collant déposé fasse partie d'un paquet (P) de collants superposés.

Selon d'autres caractéristiques de l'invention, ledit doigt 5 est associé à un pied 51 coulissant verticalement dans un bloc 52 monté à l'extrémité libre d'une tige horizontale 53, coaxiale et passant dans le support 32 de la pince 3, et lequel est actionné par un cylindre pneumatique en ligne; en position de repos, ledit pied 51 se trouve disposé transversalement au-dessous de la pince 3 de sorte qu'en activant la pointe inférieure 31 de la pince, au moyen d'un cylindre pneumatique correspondant 33, on obtient l'abaissement simultané de la tige 5. Enfin, ledit doigt 5 a la pointe 55 en flèche pour permettre de retenir le bord élastique 40 du collant pendant son transfert et d'en empêcher la chute spontanée.

Selon une autre caractéristique de l'invention, le mouvement rectiligne alternatif du chariot 2 est obtenu au moyen d'une vis sans fin 21, horizontale et parallèle à la voie 10, et qui est actionnée au moyen d'un moteur électrique à courant continu (non représenté) dont l'intervention est programmée de manière appropriée pour permettre d'inverser le sens du mouvement pendant la course de retour du chariot 2 et d'exécuter ladite course à une vitesse supérieure à celle de la course aller.

Le fonctionnement est le suivant. Le collant, après la couture, arrive dans la station de déchargement de la machine LC, sur les formes 9 qui au départ, sont écartées l'une de l'autre et se ferment ensuite jusqu'à être rapprochées (Fig. 3-7) en montrant les deux coutures 42, qui sont symétriques, dans un même plan horizontal (Fig. 9). Lorsque le collant 4 arrive dans ladite station de déchargement de la machine LC, le chariot 2 se trouve en fin de course de retour, avec la pince 3 et le doigt 5 retirés, c'est-à-dire rapprochés et en position surélevée par rapport aux formes 9 avec le collant 4; la pointe inférieure 31 de la pince 3 et le doigt 5 sont ensuite abaissés jusqu'à ce qu'ils se trouvent en face de l'ouverture du collant; après quoi, le chariot 2 commence sa course aller, et dès que ladite pointe inférieure 31 de la pince 3 et le doigt 5 se trouvent avoir pénétré dans ladite ouverture du collant, ladite pointe inférieure 31 de la pince 3 et le doigt 5 sont soulevés jusqu'à ce que la pointe 31 serre, avec la pointe supérieure 30 de la pince 3, un point correspondant du bord élastique 40 du collant. Ensuite, le chariot, poursuivant dans sa course aller vers le transporteur BG, enlève le collant 4 des formes 9 tandis que le doigt 5 en avançant transversalement pourvoit à imposer au bord et au corps du collant, une rotation de 90° autour de leur propre axe, de manière à ce que les deux coutures 42 se trouvent placées dans un même plan vertical, c'est-à-dire médian. Environ à la moitié de ladite course aller, le levier 7 rencontre la came 6 en imposant au chariot 2 portant le collant 4, une rotation progressive jusqu'à environ 90° ou un peu plus (Fig. 11); après quoi, le doigt 5 est rapproché de la pince 3 et celle-ci est ouverte de manière à abandonner le bord élastique du collant 4 qui tombe avec le bord élastique d'un côté et les jambes disjointes de l'autre côté d'une planchette verticale 12, située au-dessous, prévue dans la station de chargement d'un transporteur BG des collants en paquets; enfin, la pince 3 se referme et le doigt 5 se rapproche de celle-ci et ceci, avant ou pendant que le chariot 2 effectue la course de retour, à vide, en se replaçant dans la position de départ.

## Revendications

1. Dispositif pour transférer automatiquement les collants d'une machine pour coudre les collants à un transporteur des collants en paquets, caractérisé en ce qu'il comprend:
― une structure portante (1) avec une voie (10) rectiligne horizontale, qui s'étend de la station de déchargement d'une machine (LC) qui coud les collants à une station de chargement d'un transporteur (BG) des collants en paquets (P);
― un chariot (2), avec mouvement alternatif sur ladite voie (10), et portant une pince (3) à pointes (30,31) plates, paralléles et horizontales, l'une (30) fixe et l'autre (31) à mouvement vertical alternatif pour saisir et tenir, en un point correspondant, le bord élastique (40) d'un collant (4) lorsque son corps est encore enfilé sur les formes (9) de ladite machine (LC) et avec l'ouverture orientée vers l'intérieur de celle-ci, ladite pince (3) étant associée à un doigt (5), droit, paralléles aux pointes de la pince (3), à mouvement alternatif transversal par rapport à la pince pour orienter le bord élastique (40) du collant, alors qu'il est tenu par la pince (3), avec les coutures dans un même plan vertical, médian;
― des moyens pour faire tourner le bord élastique (40) du collant ainsi orienté, autour d'un axe horizontal d'environ 90° avec une came (6) fixée sur la structure portante (1), un levier (7) avec galet coulissant sur ladite came (6), un secteur denté (8) solidaire dudit levier (7), une couronne dentée (9) en prise avec ledit secteur (8) et solidaire de la pince (3) précitée, un ressort de rappel, et pour permettre d'orienter le collant de manière telle à poser le bord élastique (40) d'un côté d'une planchette située au-dessous (12), appartenant au transporteur (BG) des collants en paquets (P), et à poser les jambes disjointes de l'autre côté de ladite planchette et de manière à faire partie d'un paquet (P) de plusieurs collants superposés.

2. Dispositif selon la revendication 1), caractérisé en ce que ledit chariot (2) est commandé par un moteur électrique à courant continu et en coopération avec une vis sans fin (21) pour permettre l'inversion du mouvement et exécuter la course de retour à vide à une vitesse supérieure à celle de la course aller.

3. Dispositif selon la revendication 1), caractérisé en ce que le mouvement vertical alternatif de ladite pointe (31) de la pince (3) est commandé d'un cylindre pneumatique (33) et de manière que les deux pointes (30, 31) sont écartées l'une de l'autre hors du collant, elles sont serrées ensuite après pénétration d'une des pointes dans l'ouverture du collant et à tenir le bord élastique, elles sont écartées successivement l'une de l'autre pour décharger le collant et rapprochées enfin, avant ou pendant la course de retour à vide du chariot (2).

4. Dispositif selon la revendication 1), caractérisé en ce que ledit doigt (5) est solidaire avec un pied logeable sous la pince (3) et de manière à ce que, en position rapprochée par rapport à la pince (3), il soit soumis au mouvement vertical de la pointe mobile (31) de celle-ci, un ressort de rappel pourvoyant au rappel du doigt (5) dans la position de repos.

5. Dispositif selon la revendication 1), caractérisé en ce que ledit doigt (5) est asservi à un cylindre pneumatique (33) et de manière à être éloigné de la pince (3) immédiatement après l'écartement respectif des pointes (30,31) et respectivement rapproché après le déchargement du collant et le rapprochement préalable entre elles des pointes (30,31) de la pince (3).

6. Dispositif selon la revendication 1), caractérisé en ce que ledit doigt (5) à la pointe en forme de pointe de flèche pour empêcher que le bord élastique (40) du collant n'abandonne spontanément ladite tige (5) pendant son transfert.

## Patentansprüche

1. Anordnung zum automatischen Übertragen von Strumpfhosen von einer Strumpfhosennähmaschine zu einer Strumpfhosen bündelweise transportierenden Transportvorrichtung, dadurch **gekennzeichnet**, daß sie folgende Bestandteile umfaßt:
― Eine Tragstruktur (1) mit einer geraden, horizontalen Bahn (10), die sich von der Abgabestation einer Maschine (LC), die die Strumpfhosen näht, zu einer Beladestation einer Strumpfhosen in Bündeln (P) transportierenden Transportvorrichtung (BG) erstreckt,
― einen Schlitten (2) mit einer alternierenden Bewegung auf der Bahn (10), der eine Greifvorrichtung (3) mit flachen, parallelen und horizontalen Spitzen (30, 31) trägt, von denen die eine (30) fest und die andere (31) in vertikaler Richtung alternierend beweglich ist, um an einem entsprechenden Punkt den elastischen Rand (40) einer Strumpfhose (4) zu ergreifen und zu halten, wenn ihr Hauptteil noch auf den Formen (9) der Maschine (LC) aufgezogen und mit der Öffnung zu deren Inneren hin ausgerichtet ist, wobei die Greifvorrichtung (3) einem geraden Finger (5) zugeordnet ist, der zu den Spitzen der Greifvorrichtung (3) parallel ist und sich alternierend quer zur Greifvorrichtung bewegt, um den elastischen Rand (40) der Strumpfhose auszurichten, während er von der Greifvorrichtung (3) mit den Nähten in derselben vertikalen Mittelebene gehalten wird,
― Einrichtungen, um den so orientierten elastischen Rand (40) der Strumpfhose um eine horizontale Achse um ungefähr 90° zu drehen, mit einer auf der Tragstruktur (1) befestigten Steuerkurve (6), einem Hebel (7) mit einer auf der Steuerkurve (6) gleitenden Rolle, einem gezahnten Sektor (8), der mit dem Hebel (7) fest verbunden ist, einem Zahnkranz (9), der mit dem Sektor (8) kämmt und mit der Greifvorrichtung (3) fest verbunden ist, und einer Rückholfeder, um eine Orientierung der Strumpfhose derart zu ermöglichen, daß der elastische Rand (40) auf der einen Seite eines darunter befindlichen Brettchens (12) abgelegt wird, das zu der Transportvorrichtung (BG) für die Strumpfhosenbündel (P) gehört, und daß die getrennten Beine auf der anderen Seite des Brettchens abgelegt werden, um so zu einem Stapel (P) von mehreren übereinanderliegenden Strumpfhosen zu gehören.

2. Anordnung nach Anspruch 1, dadurch **gekennzeichnet,** daß der Schlitten (2) von einem elektrischen Gleichstrommotor in Zusammenarbeit mit einer Schraubenspindel (21) gesteuert wird, um die Umkehrung der Bewegung zu ermöglichen und die im leeren Zustand erfolgende Rückbewegung mit einer Geschwindigkeit durchzuführen, die größer ist als die Geschwindigkeit der Vorwärtsbewegung.

3. Anordnung nach Anspruch 1, dadurch **gekennzeichnet,** daß die alternierende Vertikalbewegung der Spitze (31) der Greifvorrichtung (3) von einem pneumatischen Zylinder (33) in der Weise gesteuert wird, daß die beiden Spitzen (30, 31) außerhalb der Strumpfhose auseinandergespreizt und danach, nach dem Eindringen einer der Spitzen in die Öffnung der Strumpfhose, zusammengepreßt werden, um den elastischen Rand zu halten, und daß sie danach auseinandergespreizt werden, um die Strumpfhose abzugeben, und daß sie schließlich vor oder während der Rückkehrbewegung des Schlittens (2) im leeren Zustand aneinander angenähert werden.

4. Anordnung nach Anspruch 1, dadurch **gekennzeichnet,** daß der Finger (5) mit einem Fuß fest verbunden ist, der unter der Greifvorrichtung (3) untergebracht werden kann, und zwar in der Weise, daß er in der bezüglich der Greifvorrichtung (3) angenäherten Stellung der Vertikalbewegung der beweglichen Spitze (31) der Greifvorrichtung unterworfen ist, wobei eine Rückholfeder für das Zurückholen des Fingers (5) in die Ruhestellung sorgt.

5. Anordnung nach Anspruch 1, dadurch **gekennzeichnet,** daß der Finger (5) einem pneumatischen Zylinder (33) in der Weise unterworfen ist, daß er von der Greifvorrichtung (3) unmittelbar nach dem jeweiligen Auseinanderspreizen der Spitzen (30, 31) entfernt und entsprechend nach dem Abgeben der Strumpfhose und dem vorausgehenden Annähern zwischen den betreffenden Spitzen (30, 31) der Greifvorrichtung (3) an diese angenähert wird.

6. Anordnung nach Anspruch 1, dadurch **gekennzeichnet,** daß der Finger (5) eine Spitze in Form einer Pfeilspitze aufweist, um zu verhindern, daß der elastische Rand (40) der Strumpfhose den Schaft (5) während seiner Übertragung spontan verläßt.

## Claims

1. Arrangement for automatically transferring tights from a machine for sewing the tights to a transporter of tights in packets, characterized in that it includes:
― a support structure (1) with a horizontal rectilinear path (10), which extends from the unloading station of a machine (LC) which sews the tights to a loading station of a transporter (BG) of tights in packets (P)
― a carriage (2) with alternating movement on the said path (10), and carrying a squeezing device (3) with flat parallel and horizontal points (30, 31), one (30) fixed and the other (31) with vertical alternating movement to seize and hold, at a corresponding point, the elastic edge (40) of tights (4) when their body is surrounded by the forms (9) of the said machine (LC) and with the opening orientated towards their inside, the said squeezing device being associated with a straight finger (5), parallel to the points of the squeezing device (3), with alternating transverse movement relative to the squeezing device to orientate the elastic edge (40) of the tights, while they are held by the squeezing device (3), with the seams in the same vertical plane, median
― means for turning the elastic edge (40) of the tights orientated in this way around a horizontal axis through about 90° with a fixed cam (6) on the support structure (1), a lever (7) with a roller sliding on the said cam (6) a toothed sector (8) solidly connected to the said lever (7), a toothed crown (9) engaged with the said sector (8) and solidly connected to the above-mentioned squeezing device (3), a return spring and to enable one to orientate the tights in such a way as to lay the elastic edge (40) to one side of a plate situated below (12) belonging to the transporter (BG) of the tights in packets (P), and to lay the disconnected legs on the other side of the said plate and in such a manner as to form part of a packet (P) of several superimposed tights.

2. Arrangement according to claim 1) characterized in that the said carriage (2) is controlled by a direct current electric motor and in co-operation with an endless thread (21) to permit reversal of the movement and to execute the return movement empty at a speed greater than that of the forward movement.

3. Arrangement according to claim 1) characterized in that the vertical alternating movement of the said point (31) of the squeezing device (3) is controlled by a pneumatic cylinder (33) and in such a way that the two points (30, 31) are spaced from one another outside the tights, they then approach after penetration by one of the points into the opening of the tights and holding the elastic edge, they are successively spaced from one another to unload the tights and finally approach, before or during the empty return movement of the carriage (2).

4. Arrangement according to claim 1) characterized in that the said finger (5) is solidly connected with a movable foot under the squeezing device (3) and in such a manner that in the close position relative to the squeezing device (3), it is subject to vertical movement of the movable point (31), a return spring providing the return of the finger (5) to the rest position.

5. Arrangement according to claim 1) characterized in that the said finger (5) is subservient to a pneumatic cylinder (33) and in such a way as to be removed from the squeezing device (3) immediately after the respective spacing of the points (30, 31) and respectively approached after unloading of the tights and the previous approach of points (30, 31) of the squeezing device (3) to one another.

6. Arrangement according to claim 1) characterized in that the said finger (5) has the point in the form of an arrow point to prevent the elastic edge (40) of the tights spontaneously leaving the said bar (5) during its transfer.
